# FASCICULE DE BREVET EUROPEEN

(11) **EP 0 298 856 B1**
(45) Date de publication et mention de la délivrance du brevet: **11.09.1991**
(21) Numéro de dépôt: 88401732.8
(22) Date de dépôt: 04.07.1988
(51) Int. Cl.: B63G 13/00, B63B 27/14

(54) **Embarcation d'assaut polyvalente**
Mehrzweck-Angriffswasserfahrzeug
Multifunction assault vessel

(30) Priorité: 09.07.1987 FR 8709745
(43) Date de publication de la demande: 11.01.1989
(73) Titulaire: SOCIETE NAVALE FRANCAISE DE FORMATION ET DE CONSEIL (NAVFCO), F-75008 Paris (FR)
(72) Inventeur: Dolivet, Michel Paul Raymond, F-75009 Paris (FR)
(74) Mandataire: Barnay, André François

(56) Documents cités:
- FR-A- 2 076 846
- FR-A- 2 418 147
- GB-A- 1 402 735
- US-A- 3 470 839
- US-A- 3 677 212
- SHIPBUILDING AND SHIPPING RECORD, vol. 116, no. 10, 11 septembre 1970, page 26; "Workboat with integral buoyancy"

## Description

La présente invention est relative à une embarcation d'assaut.

Les embarcations d'assaut connues jusqu'à présent sont du type péniche ayant à l'avant une rampe articulée autour d'un axe horizontal pour pouvoir s'abaisser et se relever et s'étendant sur à peu près toute la largeur de l'embarcation, qui présente une section transversale de forme en U sur à peu près la totalité de sa longueur.

Cette forme a été adoptée afin de disposer à l'intérieur de l'embarcation d'un espace dégagé maximum pour la troupe et/ou le matériel à transporter.

Cette conception présente des inconvénients, d'une part en ce qui concerne la rigidité, car une telle forme de coque en U non pontée est facilement déformable en torsion et d'autre part en raison des qualités marines très médiocres de ces formes de coques.

En outre la machinerie et la timonerie se trouvent obligatoirement reléguées à l'extrémité arrière. Ceci ne présente pas d'inconvénient en ce qui concerne la machine, mais est par contre beaucoup plus gênant en ce qui concerne la timonerie, car toute la longueur et la largeur de l'embarcation nécessairement haute de l'avant masquent la vue à l'homme de barre, gênant ainsi considérablement la manoeuvre.

Enfin, le seul emplacement disponible pour l'armement de l'embarcation est également situé au même endroit, à l'arrière, ce qui limite non seulement sa puissance en raison du manque d'espace et de la proximité de la timonerie, mais également son efficacité.

Il est en effet nécessaire de pouvoir couvrir le débarquement, par exemple d'un commando, ou la mise à terre d'un matériel, par un appui-feu le plus efficace possible, quine peut être assuré par une pièce située à l'arrière, dont le champ de tir est réduit et pour laquelle la zone de plageage est masquée.

Le document US-A-3.470.839 décrit une embarcation à deux coques jumelles reliées par une structure formant une paroi supérieure d'un tunnel incliné s'étendant d'avant en arrière entre les coques et dont la moitié arrière se trouve sous la ligne de flottaison normale.

Un plancher repose sur ladite paroi, à l'intérieur de l'embarcation, et épouse son inclinaison.

Une courte partie avant du plancher située entre les coques peut être abattue pour former un marchepied.

La forme générale de la carène apporte à cette embarcation des qualités nautiques avantageuses, mais la position basse du plancher a pour résultat une forme en section transversale de la coque en U nuisant à sa rigidité qui, avec en outre son inclinaison, interdit un chargement de poids important.

De plus, un tel chargement empêcherait le déjaugeage qui résulte de la forme de la carène.

L'invention a pour but de remédier à ces inconvénients en réalisant une embarcation d'assaut polyvalente ayant d'excellentes qualités marines, pouvant également se déplacer sur des plans d'eau difficiles, et constituant également une excellente plate-forme de tir.

Elle a pour objet à cet effet une embarcation d'assaut à rampe avant relevable caractérisée en ce qu'elle est du type catamaran, comportant deux coques espacées reliées par un plancher, et en ce que ladite rampe relevable est constituée par une partie avant dudit plancher comprise entre les deux coques.

Suivant une autre caractéristique de l'invention, chaque coque comporte un pontage avant adapté pour recevoir une ou plusieurs armes automatiques ou une pièce d'artillerie légère.

La description qui va suivre, en regard des dessins annexés à titre d'exemples non limitatifs, permettra de bien comprendre comment l'invention peut être mise en pratique.
La figure 1 est une vue en élévation latérale d'une embarcation d'assaut suivant l'invention.
La figure 2 est une vue en coupe longitudinale de l'une des coques de l'embarcation.
La figure 3 est une vue de face de l'embarcation, montrant la rampe abaissée.
La figure 4 est une vue d'arrière.
La figure 5 est une vue en plan.
La figure 6 est une vue partielle montrant l'agencement d'un exemple de mécanisme de manoeuvre de la rampe.

En se référant au dessin, l'embarcation d'assaut suivant l'invention est du type multicoques "catamaran" comportant deux coques parallèles espacées 1 et 2 réunies par un plancher, ou pont 3 s'étendant d'un même niveau du côté babord de la coque babord 1 au côté tribord de la coque tribord 2, fournissant ainsi une surface utile de chargement qui représente la surface totale, en plan de l'embarcation, à l'exception de la seule partie du plancher située entre les étraves des deux coques, qui constitue la rampe mobile 4 de l'embarcation.

La rampe mobile 4 est articulée autour d'un axe horizontal transversal 5 et est formée par la partie avant du pont 3 située entre la ligne d'étrave 6 et la partie où les coques atteignent la plus grande largeur hors-tout de l'embarcation (maitre-bau).

La partie du pontage avant de chaque coque 1, 2, sur une longueur à peu près égale à celle de la rampe mobile 4, est renforcée comme représenté en 7 (figure 2) pour recevoir un affût d'une pièce d'artillerie légère 8, ou autre arme automatique.

D'une façon avantageuse un abri de navigation 9 est aménagé, par exemple sur la coque tribord, sur un plancher surélevé 10 au-dessus du plancher 3 de charge, immédiatement en arrière de la pièce 8, dégageant ainsi un champ de vision panoramique très étendu.

Un compartiment moteur 11 est également aménagé à l'arrière de chaque coque, l'embarcation étant de préférence propulsée par un dispositif à réaction de fluide du type "hydrojet" 12 permettant à l'embarcation de circuler même dans les marécages.

On comprend bien entendu que l'invention n'est pas limitée à ce mode de propulsion, et que la machine motrice de l'embarcation peut être d'un type quelconque.

Les volumes des coques 1 et 2 peuvent être utilisés suivant les besoins des missions, soit comme soutes, soit comme logement pour l'équipage et/ou les passagers comme représenté en 13.

La partie arrière du pont 3 est par exemple couverte par une plate-forme 14 renforcée pour permettre le transport et/ou l'atterissage d'un hélicoptère 15, tout en ménageant au-dessous une hauteur suffisante pour loger des camions 16.

De préférence, il est prévu des quilles d'échouage 17 sous les deux coques.

La figure 6 montre un exemple d'un système de relevage 18 pour la rampe 4, qui comprend un petit treuil (par exemple électrique) 19 enroulant ou déroulant sur son tambour une chaîne 20 dont une extrémité est frappée sur un angle avant de la rampe mobile 4. Un treuil 19 est prévu sur l'avant de chaque coque 1, 2.

L'embarcation d'assaut suivant l'invention est apte à circuler dans les eaux peu profondes, en mer comme en rivière, comme en eaux profondes en raison de son faible tirant d'eau et de sa stabilité intrinsèque et de ses qualités marines, ainsi même que dans les marais grâce à un système propulseur sans hélices.

## Revendications

1. Embarcation d'assaut du type à rampe avant abattante, caractérisée en ce qu'elle est constituée par un catamaran dont les deux coques distinctes (1, 2) sont accouplées au moyen d'un plancher continu, d'un même niveau formant un pont principal de chargement (3) s'étendant sur la totalité de la surface de l'embarcation considérée en plan, ledit pont (3) étant renforcé dans sa partie recouvrant les étraves, une partie dudit plancher située entre les étraves, entre la ligne (6) de celles-ci et le maître-bau, étant articulée sur un axe horizontal transversal (5) sur le pont (3) et constituant ladite rampe abattable (4).

## Claims

1. An assault vessel of the type having a lowerable forward ramp, characterised in that it is constituted by a catamaran whose two distinct hulls (1, 2) are coupled by means of continuous decking, forming on the same level a main cargo deck (3) extending over the entire surface area of the vessel seen in plan view, said deck (3) being reinforced in its portion covering the bows, a portion of said decking situated between the bows, between the line (6) of the latter and the main beam, being articulated about a horizontal transverse axis (5) on the deck (3) and constituting the said lowerable ramp (4).

## Patentansprüche

1. Sturmboot mit einer am Bug angeordneten kippbaren Rampe, dadurch gekennzeichnet, daß es als Katamaran ausgebildet ist, dessen beiden Rümpfe (1, 2) mittels eines durchgehenden Decks miteinander verbunden sind, das auf gleicher Höhe eine Hauptladebrücke (3) bildet, die sich im Grundriß des Bootes über dessen gesamte Oberfläche erstreckt, wobei die Brücke (3) im Bereich der Abdeckung für die Vordersteven versteift ist, und wobei ein Teil des Decks, das zwischen den Vordersteven, zwischen der Verbindungslinie (6) der bugseitigen Enden der Vordersteven und dem Hauptunterzug (Hauptdeckbalken) angeordnet ist, entlang einer transversalen, horizontal verlaufenden Achse mit der Brücke (3) gelenkig verbunden ist und die kippbare Rampe (4) bildet.
